# EUROPÄISCHE PATENTSCHRIFT

(11) **EP 4 083 506 B1**
(45) Veröffentlichungstag und Bekanntmachung des Hinweises auf die Patenterteilung: **11.12.2024**
(21) Anmeldenummer: 22161091.8
(22) Anmeldetag: 09.03.2022
(51) Int. Cl.: F23N 1/02, F23N 3/00, F23N 5/20

(54) **VERFAHREN UND ANORDNUNG ZUM ZÜNDEN EINES BRENNSTOFF-LUFT-GEMISCHES IN EINEM HEIZGERÄT, DAS MIT UNTERSCHIEDLICHEN BRENNSTOFFEN BETREIBBAR IST**
METHOD AND DEVICE FOR IGNITING A FUEL / AIR MIXTURE IN A HEATING APPARATUS OPERABLE WITH DIFFERENT FUELS
PROCÉDÉ ET AGENCEMENT D'ALLUMAGE D'UN MÉLANGE COMBUSTIBLE-AIR DANS UN APPAREIL DE CHAUFFAGE POUVANT FONCTIONNER SUR DIFFÉRENTS COMBUSTIBLES

(30) Priorität: 27.04.2021 DE 102021110711
(43) Veröffentlichungstag der Anmeldung: 02.11.2022
(73) Patentinhaber: Vaillant GmbH, 42859 Remscheid NRW (DE)
(72) Erfinder: Fischer, Christian, 42859 Remscheid (DE)
(74) Vertreter: Popp, Carsten

(56) Entgegenhaltungen:
- DE-A1- 10 200 128
- DE-A1- 4 118 864
- DE-U1- 202018 101 271

## Beschreibung

Die Erfindung betrifft ein Verfahren und eine Anordnung zum Zünden eines Brennstoff-Luft-Gemisches in einem Heizgerät, das mit unterschiedlichen Brennstoffen betreibbar ist. Insbesondere sogenannte adaptive Verbrennungssysteme, z. B. mittels eines lonisationsstromes geregelte Systeme, sind in der Lage, ein breites Spektrum von Brenngasen zu verbrennen. So können Erdgase aus unterschiedlichen Quellen oder auch mit Beimischungen von Wasserstoff genutzt werden. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser.

Die Verbrennung in solchen Systemen wird im Allgemeinen in einem geschlossenen Regelkreis ausgeführt, der für die Einhaltung eines gewünschten Brenngas-Luft-Gemisches (oft mit einem Lambda-Wert charakterisiert, der das Verhältnis von Luft zu Brenngas im Verhältnis zu einem stöchiometrischen Verhältnis angibt). Ein solcher Regelkreis verfügt typischerweise über eine Rückkopplungsschleife, in der die Charakteristika eines Brennstoffes berücksichtigt werden. So kann der Regelkreis unterschiedliche Brennstoffe erkennen und entsprechend reagieren und gleichermaßen sauber verbrennen.

Die DE 20 2018101271 U1 betrifft ein brenngasbetriebenes Heizgerät zur Durchführung eines Verfahrens zur Brenngasartenerkennung. Das Heizgerät hat einen von dem Brenngas angeströmten Gasmassensensor, der sowohl die an den Brenner zugeführte Brenngasmasse als auch eine weitere physikalische Eigenschaft des Brenngases erfasst, mit der Rückschlüsse auf die Zusammensetzung des Brenngases möglich sind. Ein Steuergerät bestimmt dann aus dieser gemessenen Eigenschaft des Brenngases die Brenngasart. Anschließend regelt das Steuergerät an einem Gasstellglied in Abhängigkeit von der bestimmten Brenngasart einen ersten Start-Gasmassenstrom ein, der unterhalb einer Zündgrenze des Brenngases der bestimmten Brenngasart liegt. Dann wird der zugeführte Gasmassenstrom bei konstantem Luftvolumenstrom ausgehend von dem Start-Gasmassenstrom unter ständigen Zündversuchen der Zündeinheit erhöht, bis ein Zündbereich der vorab bestimmten Brenngasart überschritten ist und die Zündung erfolgt.

Die DE 102 00 128 A1 offenbart ein Verfahren zur Erkennung von Gasarten bei einer Brennvorrichtung für Luft-Gasgemische. In einem ersten Verfahrensschritt wird der zu dem Luft-Gasgemisch beitragende Luftvolumenstrom und/oder der zu dem Luft-Gasgemisch beitragende Gasvolumenstrom verändert, bis das Luft-Gasgemisch in dem Brennraum zündet oder bis ein Verlöschen der Flamme eines ablaufenden Brennvorgangs auftritt. In einem zweiten Verfahrensschritt werden aus dem zum Zündzeitpunkt oder zum Erlöschungszeitpunkt zum Luft-Gasgemisch beitragenden Luftvolumenstrom und Gasvolumenstrom die Gasart ermittelt. Es hat sich gezeigt, dass das Mischungsverhältnis von Luft und Gas zum Zündzeitpunkt bzw. zum Zeitpunkt des Erlöschens für jede Gasart charakteristisch und somit unterschiedlich ist, so dass sich daraus mit hoher Sicherheit die Gasart ermitteln lässt.

Bei der Zündung des Brennstoff-Luft-Gemisches, die zum größten Teil gesteuert und ohne Rückkopplung abläuft, liegt eine Information zum zugeführten Brenngas jedoch (noch) nicht vor. Da aber unterschiedliche Brenngase nur bei unterschiedlichen Lambda-Werten zuverlässig zünden, wird bei der Zündung innerhalb eines Zeitintervalls der Lambda-Wert über einen vorgebbaren Bereich (Gemischbereich) variiert, innerhalb dessen eine Zündung für alle vorkommenden Brenngase zu erwarten ist. Dies wird nach dem Stand der Technik durch Variation der Brenngaszufuhr bei konstanter Luftzufuhr erreicht. Die Brenngaszufuhr lässt sich sehr schnell verändern, was bei typischerweise sehr kurzen Zeitintervallen zur Zündung (z. B. 0,5 bis 5 s [Sekunden]) und damit zur Variation des Gemisches von Vorteil ist.

Ein Nachteil ist jedoch, dass mit einer Änderung der Brenngaszufuhr sich auch die Brennstoffenergie (Zündbelastung) ändert, die angibt, wieviel Energie bei einer Zündung zur Verfügung steht und (schlagartig) frei wird. Wird mehr Brennstoff zugeführt, so ändert sich die Energie, die während einer Zündung freigesetzt wird, entsprechend, was bei einer hohen Zündbelastung und zeitlich verzögerter Zündung zu heftigen Verpuffungen oder sogar Beschädigungen an Komponenten führen kann. Abschätzungen ergeben, dass sich die Zündbelastung bei typischen Variationen der Brenngaszufuhr um mehr als 30 % [Prozent] nach oben (oder unten) verändern kann.

Aufgabe der vorliegenden Erfindung ist, die mit Bezug auf den Stand der Technik geschilderten Probleme wenigstens teilweise zu lösen. Insbesondere sollen ein Verfahren und eine Anordnung geschaffen werden, bei denen sich die Zündbelastung trotz Variation des Lambda-Wertes während eines Zeitintervalls zur Zündung nicht oder nur wenig ändert.

Zur Lösung dieser Aufgabe dienen ein Verfahren und eine Anordnung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Hierzu trägt ein Verfahren bei zum Zünden eines Brennstoff-Luft-Gemisches in einem mit unterschiedlichen Brennstoffen, insbesondere mit unterschiedlichen Brenngasen, betreibbaren Heizgerät. Dieses Heizgerät hat einen Vormischbrenner, dem Luft durch eine Luftzufuhr und Brennstoff durch eine Brennstoffzufuhr in einem Mischungsverhältnis vorgemischt zugeführt werden kann. Dabei wird innerhalb eines vorgebbaren Zeitintervalls zum Zünden das Mischungsverhältnis von Brennstoff zu Luft zur Abdeckung eines vorgebbaren Gemischbereiches variiert, und zwar (allein) durch Variation der Luftzufuhr.

Das Verfahren kann zur Zündung verschiedener Brennstoff-Luft-Gemische eingesetzt werden. Der Brennstoff kann z. B. flüssig (Öl, etc.) und/oder fest (Pellets, etc.) und/oder gasförmig bereitgestellt werden. Besonders bevorzugt, handelt es sich bei dem Brennstoff um ein Brenngas, so dass dieser Anwendungsfall hier besonders hervorgehoben wird - ohne damit den Einsatz des Verfahrens beschränken zu wollen.

Die Luftzufuhr wird im Allgemeinen durch ein Gebläse bewirkt, welches einen von seiner Drehzahl abhängigen Volumenstrom erzeugt. Durch Variation der Drehzahl kann daher der Volumenstrom und damit die Luftzufuhr verändert werden. Dies ist ein bevorzugter Weg der Variation der Luftzufuhr, jedoch schließt dies andere Wege, wie z. B. die Veränderung der Stellung einer Drosselklappe, Blende oder dergleichen nicht aus.

Dabei werden das Zeitintervall und der Gemischbereich so gewählt, dass bis zum Ende des Zeitintervalls eine maximale Zündlast unabhängig von der Art des zugeführten Brennstoffes bzw. Brenngases nicht überschritten wird. Dies stellt sicher, dass es auch unter ungünstigsten Bedingungen mit dem Brennstoff bzw. Brenngas, welches die höchste Zündlast erzeugt, keine zu heftigen (harten) Zündungen geben kann, so dass ein sicheres Zünden erfolgreich durchgeführt oder aber eine Wiederholung des Zündvorganges eingeleitet werden kann.

Bevorzugt wird in dem Zeitintervall zum Zünden die Brennstoffzufuhr konstant gehalten. Dies ist immer dann der einfachste und bevorzugte Weg, wenn die Möglichkeiten zur Veränderung des Volumenstromes an Luft ausreichen, um den ganzen Gemischbereich innerhalb des Zeitintervalls zu durchfahren bzw. abzudecken.

In einer speziellen Variante wird in dem Zeitintervall die Luftzufuhr in maximal möglicher Weise variiert und die Brennstoffzufuhr bzw. Brenngaszufuhr nur so stark variiert, wie zur Abdeckung des gesamten Gemischbereiches erforderlich ist. Dies kann insbesondere notwendig sein, wenn ein Gebläse, dessen rotierende Teile sich nicht beliebig schnell beschleunigen oder abbremsen lassen (dessen sogenannte Drehzahldynamik also nicht für eine gewünschte schnelle Änderung ausreicht), allein für die notwendige Gemischveränderung in dem Zeitintervall nicht ausreicht. Dann wird auch die Zufuhr von Brennstoff bzw. Brenngas variiert, aber wegen des beschriebenen Nachteils dieser Vorgehensweise nur im geringstmöglichen Maße. Dazu kann bevorzugt die Stellung eines Brenngasventil geändert werden, aber auch hier sind prinzipiell andere Wege zur Veränderung der Brenngaszufuhr möglich.

Zur Lösung der Aufgabe dient auch eine Anordnung zum Zünden eines Brennstoff-Luft-Gemisches in einem mit unterschiedlichen Brennstoffen betreibbaren Heizgerät mit einem Vormischbrenner, dem Luft durch eine Luftzufuhr und Brennstoff durch eine Brennstoffzufuhr in einem Mischungsverhältnis vorgemischt zuführbar ist, wobei eine Zündsteuerung vorhanden ist, die eingerichtet ist, während eines Zeitintervalls zum Zünden die Luftzufuhr zur Abdeckung eines vorgebbaren Gemischbereiches zu variieren.

Die Zündsteuerung ist zudem so eingerichtet, dass das Zeitintervall und der Gemischbereich so gewählt sind, dass bis zum Ende des Zeitintervalls eine maximale Zündlast unabhängig von der Art des zugeführten Brennstoffes bzw. Brenngases nicht überschritten wird.

In einer besonderen Ausführungsform ist die Zündsteuerung eingerichtet, ein Gebläse zur Luftzufuhr mit einer maximalen Drehzahldynamik zu variieren und zusätzlich die Brennstoffzufuhr zu variieren, wenn die Drehzahldynamik nicht für eine Abdeckung eines Gemischbereiches innerhalb des Zeitintervalls ausreicht.

Ein weiterer Aspekt betrifft auch ein Computerprogrammprodukt umfassend Befehle, die bewirken, dass die beschriebene Anordnung das beschriebene Verfahren ausführt. Die Durchführung des beschriebenen Ablaufs der Zündung benötigt ein Programm und Daten, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der Zeichnung näher erläutert. Es stellen dar:
- Fig. 1:: ein Heizgerät mit einer Zündautomatik und
- Fig. 2: Diagramme zur Veranschaulichung der Zündlast des hier vorgeschlagenen Verfahrens im Vergleich zum Stand der Technik.

Fig. 1 zeigt schematisch ein Heizgerät 1 mit einer Luftzufuhr 2, die mit einem Gebläse 4 ausgestattet ist und Luft zu einem Brenner 6 befördert. Über eine Brennstoffzufuhr, hier in Form einer Brenngaszufuhr 3 mit einem Brenngasventil 5 wird Brenngas G der Luft L beigemischt. Das entstehende Brenngas-Luft-Gemisch wird mittels einer Zündeinrichtung 10 in einem Verbrennungsraum 7 gezündet und verbrannt. Entstehende Abgase geben den größten Teil ihrer Wärme an einen Wärmetauscher 9 ab und werden dann durch eine Abgasanlage 8 in die Umgebung abgeführt. Eine Zündsteuerung 12, meistens integriert in eine Steuer- und Regeleinheit 11 des Heizgerätes 1, steuert jeden Start des Heizgerätes 1 und den dabei ablaufenden eigentlichen Zündvorgang. Die Zündsteuerung 12 steuert über Daten- bzw. Steuerleitungen 13 das Gebläse 4 und das Brenngasventil 5. Eine Zündleitung 14 verbindet die Zündsteuerung 12 mit der Zündeinrichtung10, in den meisten Fällen eine Zündelektrode zur Erzeugung von Zündfunken.

Fig. 2 veranschaulicht die Erfindung anhand von Beispielen für die zeitlichen Abläufe und die dabei auftretenden Gemischverhältnisse und Zündlasten. Das obere Diagramm zeigt den Stand der Technik und die dabei auftretende Zündlast Z (Kurve A), wenn das Mischungsverhältnis von Luft L und Brenngas G durch Variation der Brenngaszufuhr 3 geändert wird. Die Zündlast Z steigt direkt proportional mit einer zunehmenden Brenngaszufuhr 3 an, während das Mischungsverhältnis lambda (Kurve B) abnimmt. Auf der X-Achse ist die Zeit t aufgetragen (z. B. in Sekunden), wobei das Zeitintervall Δt für die Zündung hier 10 s beträgt. Auf der linken Y-Achse ist die Zündlast Z aufgetragen, auf der rechten Y-Achse das Mischungsverhältnis lambda.

Im mittleren Diagramm ist wiederum auf der X-Achse die Zeit t aufgetragen, auf der rechten Y-Achse ein Massenstrom an Luft L und auf der linken Y-Achse ein Massenstrom an Brenngas G. Gemäß der Erfindung wird hier die Brenngaszufuhr 3 (Kurve C) konstant gehalten, dafür aber die Luftzufuhr 2 (Kurve D) im Zeitintervall Δt abgesenkt.

Das Ergebnis ist aus dem unteren Diagramm zu erkennen, in dem die Zündlast Z (Kurve E) konstant bleibt, während sich das Mischungsverhältnis lambda (Kurve F) ändert (und zwar in gleicher Weise wie im oberen Diagramm nach dem Stand der Technik). Die Darstellung im unteren Diagramm entspricht der im oberen, und man erkennt, dass bei Durchfahren des gleichen Mischungsbereiches die Zündlast Z konstant und damit deutlich geringer ist als beim Stand der Technik. Auch hier verhält sich die Zündlast Z praktisch proportional zur Brenngaszufuhr 3 und diese bleibt während des gesamten Zeitintervalls Δt konstant.

Die vorliegende Erfindung erlaubt es, ein Heizgerät 1, welches mit unterschiedlichen Brenngasen G betreibbar ist, sicher zu zünden, ohne dabei das Risiko einer unerwünscht hohen Zündlast Z mit eventuellen Folgeschäden einzugehen.

### Bezugszeichenliste

- 1: Heizgerät
- 2: Luftzufuhr
- 3: Brenngaszufuhr
- 4: Gebläse
- 5: Brenngasventil
- 6: (Vormisch-)Brenner
- 7: Verbrennungsraum
- 8: Abgasanlage
- 9: Wärmetauscher
- 10: Zündeinrichtung
- 11: Steuer- und Regeleinheit
- 12: Zündsteuerung
- 13: Steuerleitungen
- 14: Zündleitung

- A: Kurve Zündlast nach Stand der Technik
- B: Kurve Gemischverhältnis (lambda) bei Änderung der Brenngaszufuhr
- C: Kurve Brenngas
- D: Kurve Luft
- E: Kurve Zündlast bei Änderung der Luftzufuhr
- F: Kurve Gemischverhältnis (lambda) bei Änderung der Luftzufuhr
- G: Brenngas
- L: Luft
- Z: Zündlast
- t: Zeit
- Δ t: (Delta t) Zeitintervall

## Patentansprüche

1. Verfahren zum Zünden eines Brennstoff-Luft-Gemisches in einem mit unterschiedlichen Brennstoffen betreibbaren Heizgerät (1) mit einem Vormischbrenner (6), dem Luft (L) durch eine Luftzufuhr (2) und Brennstoff durch eine Brennstoffzufuhr (3) in einem Mischungsverhältnis vorgemischt zugeführt werden, wobei innerhalb eines vorgebbaren Zeitintervalls (Δt), innerhalb dessen eine Zündung für die unterschiedlichen Brennstoffe zu erwarten ist, zum Zünden das Mischungsverhältnis von Brennstoff zu Luft (L) zur Abdeckung eines vorgebbaren Gemischbereiches variiert wird, und zwar durch Variation der Luftzufuhr (2), und weiter das Zeitintervall (Δt) und der Gemischbereich so gewählt werden, dass bis zum Ende des Zeitintervalls (Δt) eine maximale Zündlast (Z) unabhängig von der Art des zugeführten Brennstoffes nicht überschritten wird.

2. Verfahren nach Anspruch 1, wobei in dem Zeitintervall (Δt) zum Zünden die Brennstoffzufuhr (3) konstant gehalten wird.

3. Verfahren nach Anspruch 1, wobei in dem Zeitintervall (Δt) die Luftzufuhr (2) in maximal möglicher Weise variiert und die Brennstoffzufuhr (3) nur so stark variiert wird, wie zur Abdeckung des gesamten Gemischbereiches erforderlich ist.

4. Verfahren nach einem der vorhergehenden Ansprüche, wobei die Zündung gesteuert und ohne Rückkopplung abläuft.

5. Anordnung zum Zünden eines Brennstoff-Luft-Gemisches in einem mit unterschiedlichen Brennstoffen betreibbaren Heizgerät (1) mit einem Vormischbrenner (6), dem Luft (L) durch eine Luftzufuhr (2) und Brennstoff durch eine Brennstoffzufuhr (3) in einem Mischungsverhältnis vorgemischt zuführbar ist, wobei eine Zündsteuerung (12) vorhanden ist, die eingerichtet ist, während eines Zeitintervalls (Δt), innerhalb dessen eine Zündung für die unterschiedlichen Brennstoffe zu erwarten ist, zum Zünden die Luftzufuhr (2) zur Abdeckung eines vorgebbaren Gemischbereiches zu variieren, und weiter das Zeitintervall (Δt) und der Gemischbereich so gewählt sind, dass bis zum Ende des Zeitintervalls (Δt) eine maximale Zündlast (Z) unabhängig von der Art des zugeführten Brennstoffes nicht überschritten wird.

6. Anordnung nach Anspruch 5, wobei die Zündsteuerung (12) eingerichtet ist, ein Gebläse (4) der Luftzufuhr (2) mit einer maximalen Drehzahldynamik zu variieren und zusätzlich die Brennstoffzufuhr (3) zu variieren, wenn die Drehzahldynamik nicht für eine Abdeckung eines Gemischbereiches innerhalb des Zeitintervalls (Δt) ausreicht.

7. Computerprogrammprodukt, umfassend Befehle, die bewirken, dass die Anordnung nach einem der Ansprüche 5 oder 6 das Verfahren nach einem der Ansprüche 1 bis 4 ausführt.

## Claims

1. Method for igniting a fuel/air mixture in a heating appliance (1) which can be operated with different fuels with a premix burner (6), to which air (L) is supplied through an air supply (2) and fuel through a fuel supply (3) in a premixed state in a mixing ratio, wherein within a predeterminable time interval (Δt), within which a ignition of the various fuels is expected, the mixing ratio of fuel to air (L) for ignition is varied to cover a predeterminable mixture range, namely by varying the air supply (2), and the time interval (Δt) and the mixture range are further selected such that a maximum ignition load (Z) is not exceeded by the end of the time interval (Δt), independently of the type of fuel supplied.

2. Method according to claim 1, wherein the fuel supply (3) is kept constant during the time interval (Δt) for ignition.

3. Method according to claim 1, wherein in the time interval (Δt) the air supply (2) is varied in the maximum possible manner and the fuel supply (3) is only varied to the extent necessary to cover the entire mixture range.

4. Method according to any one of the preceding claims, wherein the ignition is controlled and takes place without feedback.

5. Arrangement for igniting a fuel/air mixture in a heating appliance (1) that can be operated with different fuels, with a premix burner (6), to which air (L) can be supplied through an air supply (2) and fuel through a fuel supply (3) in a premixed state in a mixing ratio, wherein an ignition control (12) is provided which is configured, during a time interval (Δt) within which the ignition of the various fuels is expected, to vary the air supply (2) for ignition in order to cover a predeterminable mixture range, and the time interval (Δt) and the mixture range are further selected such that a maximum ignition load (Z) is not exceeded by the end of the time interval (Δt), independently of the type of fuel supplied.

6. Arrangement according to claim 5, wherein the ignition control (12) is configured to vary a fan (4) of the air supply (2) with a maximum speed dynamic and to additionally vary the fuel supply (3), if the speed dynamic is not sufficient to cover a mixture range within the time interval (Δt).

7. Computer program product, comprising commands, which cause the arrangement according to any one of claims 5 or 6 to execute the method according to any one of claims 1 to 4.

## Revendications

1. Procédé d'allumage d'un mélange combustible-air dans un appareil de chauffage (1) pouvant fonctionner avec différents combustibles avec un brûleur à prémélange (6), auquel sont amenés de l'air (L) par une amenée d'air (2) et du combustible par une amenée de combustible (3), en étant prémélangés dans un rapport de mélange, dans lequel, dans un intervalle de temps (Δt) prédéfinissable au cours duquel il faut s'attendre à un allumage pour les différents combustibles, le rapport de mélange combustible-air (L) est varié pour l'allumage afin de couvrir une plage de mélange prédéfinissable, et ce par variation de l'amenée d'air (2), et en outre l'intervalle de temps (Δt) et la plage de mélange sont choisis de sorte que jusqu'à la fin de l'intervalle de temps (Δt), une charge d'allumage maximale (Z) ne soit pas dépassée indépendamment du type de combustible fourni.

2. Procédé selon la revendication 1, dans lequel l'amenée de combustible (3) est maintenue constante dans l'intervalle de temps (Δt) pour l'allumage.

3. Procédé selon la revendication 1, dans lequel l'amenée d'air (2) varie de la manière la plus large possible dans l'intervalle de temps (Δt) et l'amenée de combustible (3) est uniquement variée aussi fortement qu'il est nécessaire pour couvrir la plage de mélange entière.

4. Procédé selon l'une quelconque des revendications précédentes, dans lequel l'allumage se déroule de manière commandée et sans rétroaction.

5. Agencement pour l'allumage d'un mélange combustible-air dans un appareil de chauffage (1) pouvant fonctionner avec différents combustibles avec un brûleur à prémélange (6), auquel sont amenés de l'air (L) par une amenée d'air (2) et du combustible par une amenée de combustible (3), en étant prémélangés dans un rapport de mélange, dans lequel est présente une commande d'allumage (12) qui est conçue afin de faire varier pendant un intervalle de temps (Δt), au cours duquel il faut s'attendre à un allumage pour les différents combustibles, l'amenée d'air (2) pour l'allumage afin de couvrir une plage de mélange prédéfinissable, et en outre l'intervalle de temps (Δt) et la plage de mélange sont choisis de sorte que jusqu'à la fin de l'intervalle de temps (Δt), une charge d'allumage maximale (Z) ne soit pas dépassée indépendamment du type de combustible fourni.

6. Agencement selon la revendication 5, dans lequel la commande d'allumage (12) est conçue afin de faire varier une soufflante (4) de l'amenée d'air (2) avec une dynamique de vitesse de rotation maximale et de faire varier en outre l'amenée de combustible (3) lorsque la dynamique de vitesse de rotation ne suffit pas pour couvrir une plage de mélange dans l'intervalle de temps (Δt).

7. Produit de programme informatique comprenant des commandes qui amènent l'agencement selon l'une quelconque des revendications 5 ou 6 à mettre en oeuvre le procédé selon l'une quelconque des revendications 1 à 4.
